# FASCICULE DE BREVET EUROPEEN

(11) **EP 0 874 767 B1**
(45) Date de publication et mention de la délivrance du brevet: **18.08.1999**
(21) Numéro de dépôt: 97900251.6
(22) Date de dépôt: 08.01.1997
(51) Int. Cl.: B65D 83/14, B05B 11/00

(54) **DISPOSITIF DE DISTRIBUTION DE PRODUIT FLUIDE POURVU D'UNE DOUBLE SECURITE**
FLÜSSIGKEITSAUSGABEVORRICHTUNG MIT DOPPELTER SICHERCHEIT
DEVICE WITH A DUAL SAFETY MECHANISM FOR DISPENSING A FLUID MATERIAL

(30) Priorité: 16.01.1996 FR 9600412
(43) Date de publication de la demande: 04.11.1998
(73) Titulaire: VALOIS S.A., 27110 Le Neubourg (FR)
(72) Inventeur: OURSIN, Dominique, F-76500 Elbeuf (FR); ARGHYRIS, Laurent, F-76300 Sotteville-les-Rouen (FR)
(74) Mandataire: CAPRI SARL
(86) Numéro de dépôt international: FR9700034
(87) Numéro de publication internationale: WO9726203

(56) Documents cités:
- FR-A- 2 088 275
- US-A- 3 221 950

## Description

La présente invention concerne un dispositif de distribution de produit fluide pourvu d'une double sécurité, et en particulier, un dispositif de distribution de produit fluide comportant une sécurité de transport et une sécurité de premier usage.

Par sécurité de transport, on entend un dispositif qui empêche l'actionnement intempestif ou accidentel du distributeur de produit fluide, particulièrement pendant son transport. Par sécurité de premier usage, on entend un dispositif qui indique à l'utilisateur si le distributeur de produit fluide a déjà été utilisé pour la première fois.

Les sécurités de transport pour des distributeurs de produit fluide sont bien connus dans l'état de la technique. En particulier, dans les brevets US-A-3 148 806 et US-A-3 402 862, divulguent des dispositifs de sécurité de transport où l'actionnement du distributeur de produit est empêché par pivotement d'une partie du poussoir dans une position de blocage, l'actionnement du distributeur impliquant un pivotement dudit poussoir dans sa position de déverrouillage. Dans la position de blocage, une partie du poussoir s'appuie sur un élément fixe du distributeur, empêchant ainsi tout actionnement dudit poussoir. Lorsque ce poussoir est déplacé dans sa position de déverrouillage, il ne coopère plus avec ledit élément fixe du distributeur et le poussoir peut être actionné pour distribuer du produit.

Des dispositifs de sécurité de premier usage, appelés ainsi dispositifs de garantie, sont également connus dans l'état de la technique. Par exemple, le document FR-2 697 505 divulgue l'utilisation d'une bague externe disposée autour de l'organe d'actionnement du distributeur, ladite bague comportant une languette déchirable avant le premier usage du distributeur, la languette une fois déchirée permettant l'enlèvement de la bague externe et donc l'actionnement du dispositif.

Ces deux dispositifs distincts impliquent toutefois une complication dans la fabrication, dans le montage des dispositifs, et donc une augmentation des coûts.

La présente invention a pour but de fournir un dispositif de produit fluide, comprenant une sécurité de transport et une sécurité de premier usage. Avec les dispositifs connus, une combinaison des deux sécurités implique l'utilisation de deux dispositifs de sécurité distincts, l'un assurant la sécurité transport et l'autre la sécurité de premier usage. La fabrication et le montage d'un tel dispositif serait par conséquent plus compliqué ce qui impliquerait un coût plus élevé.

La présente invention a pour but de surmonter et inconvénient et de fournir un distributeur de produit fluide qui combine avantageusement les deux types de sécurité dans un seul dispositif, de manière à simplifier la fabrication et le montage et donc à diminuer les coûts.

La présente invention a donc pour objet un dispositif de distribution de produit fluide comprenant un récipient, un organe de distribution et un organe d'actionnement de l'organe de distribution pour distribuer sélectivement ledit produit fluide, ledit organe d'actionnement étant mobile entre une position de repos et une position d'actionnement de l'organe de distribution, et comportant une partie de corps et une partie d'expulsion du produit pourvue d'un orifice de sortie, ladite partie d'expulsion du produit étant mobile par rapport à ladite partie de corps entre une position de blocage, où elle empêche le déplacement de l'organe d'actionnement vers sa position d'actionnement, et une position d'utilisation, où elle permet le déplacement de l'organe d'actionnement vers sa position d'actionnement, ladite partie d'expulsion du produit comportant une languette, qui, dans la position de blocage, coopère avec un élément fixe par rapport au récipient à travers une fente ménagée dans ladite partie de corps, ladite fente incorporant, avant la première utilisation du dispositif, au moins un pont de matière agissant comme sécurité de premier usage et adapté à se casser lorsque ladite partie d'expulsion du produit est déplacée pour la première fois de sa position de blocage vers sa position d'utilisation.

De préférence, ladite partie d'expulsion du produit est mobile par rapport à ladite partie du corps, en rotation autour d'un axe perpendiculaire à la direction de déplacement dudit organe d'actionnement, ladite partie d'expulsion du produit étant, dans sa position de blocage, sensiblement parallèle à ladite direction de déplacement de l'organe d'actionnement, et, dans sa position d'utilisation, sensiblement perpendiculaire à ladite direction de déplacement de l'organe d'actionnement.

Selon un premier mode de réalisation de l'invention, ladite fente s'étend des deux côtés de la languette lorsque la partie d'expulsion de produit est dans sa position de blocage, de sorte que ladite partie d'expulsion de produit est déplaçable dans les deux sens vers une position d'utilisation.

Avantageusement, ladite fente incorpore, avant la première utilisation du dispositif, un pont de matière cassable de chaque côté de ladite languette.

Selon un second mode de réalisation de l'invention, ladite fente s'étend d'un seul côté de la languette lorsque la partie d'expulsion de produit est dans sa position de blocage, ladite fente incorporant sur ce côté, avant la première utilisation du dispositif, un pont de matière cassable.

De préférence, l'organe de distribution est monté fixement sur ledit récipient au moyen d'un élément de fixation, ladite languette, en position de blocage de ladite partie d'expulsion de produit, coopérant avec ledit élément de fixation pour empêcher le déplacement de l'organe d'actionnement vers sa position d'actionnement..

Avantageusement, ladite partie de corps comporte un organe de butée qui coopère avec la partie d'expulsion de produit lorsque celle-ci est dans sa position d'utilisation.

En particulier, la partie d'expulsion de produit comporte une nervure qui, dans sa position d'utilisation, coopère avec un plat solidaire de ladite partie de corps, pour bloquer ladite partie d'expulsion de produit en position d'utilisation.

Selon un mode de réalisation avantageux, ledit organe de distribution est une pompe, ledit élément de fixation est une bague de fixation et ledit organe d'actionnement est un poussoir déplaçable axialement sur ladite pompe et autour de ladite bague.

Selon un autre mode de réalisation avantageux, ledit organe de distribution est une valve, ledit élément de fixation est une bague de fixation et ledit organe d'actionnement est un poussoir.

Avantageusement, ledit poussoir est déplaçable angulairement et comporte deux nervures internes en appui sur la bague, qui ensemble avec la languette, empêchent l'actionnement du poussoir dans la position de blocage de la partie d'expulsion de produit.

Avantageusement, ladite partie d'expulsion de produit de l'organe d'actionnement comporte un gicleur.

D'autres caractéristiques et avantages de la présente invention apparaîtront au cours de la description détaillée suivante, donnée à titre d'exemple non limitatif en regard des dessins joints, sur lesquels :
- la figure 1 représente une vue schématique en coupe d'un distributeur de produit fluide selon l'invention,
- la figure 2 représente une vue schématique en coupe partielle d'une variante de réalisation d'un distributeur de produit fluide selon l'invention,
- la figure 3 représente une vue schématique partielle de face, représentant plus particulièrement la sécurité de premier usage, selon la présente invention,
- la figure 4 est une vue similaire à celle de la figure 2 et représente une autre variante de réalisation de l'invention,
- la figure 4a est une vue similaire à celle de la figure 1 représentant encore une autre variante de réalisation de l'invention,
- la figure 5 représente une vue schématique d'ensemble représentant le dispositif de distributeur selon la présente invention, dans sa position de blocage,
- la figure 6 représente une vue similaire à celle de la figure 4, dans la position d'utilisation du distributeur, et
- la figure 7 représente une vue en perspective schématique du distributeur de l'invention dans sa position d'utilisation.

En référence à la figure 1, un dispositif de distribution de produit fluide selon l'invention comporte un récipient 1 dans l'ouverture duquel est monté un organe de distribution 2, avantageusement au moyen d'un élément de fixation 3. L'organe de distribution 2 peut être quelconque et peut être en particulier une pompe ou une valve. De même, l'élément de fixation 3 peut être une bague vissable ou encliquetable, une coupelle, ou tout autre élément de fixation approprié pour fixer un organe de distribution sur un récipient. Le distributeur de produit fluide est actionné au moyen d'un organe d'actionnement 10, avantageusement un poussoir.

Selon l'invention, cet organe d'actionnement (ou poussoir) 10 comporte une partie de corps 11 et une partie d'expulsion de produit 12. Il est mobile, par exemple en translation dans le cas d'une pompe, entre une position de repos et une position d'actionnement de l'organe de distribution 2. La partie d'expulsion 12, pourvue d'un orifice de sortie 13 et avantageusement d'un gicleur 19, est mobile par rapport à ladite partie de corps 11, entre une position de blocage, où elle empêche le déplacement du poussoir 10 dans sa position d'actionnement, et une position d'utilisation, où elle permet le déplacement du poussoir 10 dans sa position d'actionnement. La figure 1 représente plus particulièrement la position de blocage de la partie d'expulsion de produit 12 du poussoir 10. Cette partie d'expulsion de produit 12 comporte une partie saillante, telle qu'une languette 14 qui coopère, dans la position de blocage, avec un élément fixe par rapport au récipient 1, pour empêcher le déplacement du poussoir 10. Avantageusement, ladite languette 14 s'appuie sur une partie dudit élément de fixation 3 comme visible sur les figures 1 et 2 au cas où l'organe de distribution 2 est monté directement dans le récipient sans utilisation d'un élément de fixation 3, la languette peut coopérer soit avec le récipient 1, soit avec une partie du corps de pompe. Pour coopérer avec l'élément fixe par rapport au récipient 3, la languette 14 de la partie d'expulsion de produit 12 s'étend à travers une fente 15 ménagée dans ladite partie de corps 11 du poussoir 10.

De préférence, le déplacement de ladite partie d'expulsion de produit 12 par rapport à ladite partie de corps 11 du poussoir 10 se fait par rotation autour d'un axe perpendiculaire à la direction de déplacement du poussoir. Dans l'exemple représenté sur les figures, le poussoir 10 se déplace verticalement en translation et la partie d'expulsion de produit 12 tourne autour d'un axe horizontal. Ainsi, dans sa position de blocage, la partie d'expulsion 12 est sensiblement parallèle à ladite direction de déplacement de l'organe d'actionnement 10 et, dans sa position d'utilisation, ladite partie d'expulsion 12 est sensiblement perpendiculaire à ladite direction de déplacement de l'organe d'actionnement 10. Avantageusement, on peut prévoir un organe de butée 18, 21 sur la partie de corps 11 du poussoir 10 comme représenté sur la figure 4. Cet organe de butée peut par exemple être une bride 18 qui s'étend au-dessus de la partie d'expulsion de produit 12 et qui coopère avec celle-ci lorsqu'elle se trouve dans sa position d'utilisation. Ainsi, l'angle de rotation maximal de la partie d'expulsion de produit 12, de préférence ± 90° par rapport à la position de blocage, peut être déterminé par ledit organe de butée 18. Un autre exemple d'organe de butée est représenté sur la figure 4a. Dans cet exemple, la partie d'expulsion de produit 12 comporte une nervure 20 qui coopère avec un plat 21, solidaire de la partie de corps 11, pour bloquer ladite partie d'expulsion de produit en position d'utilisation.

En raison de ce déplacement par rotation de la partie d'expulsion du produit 12 par rapport à la partie de corps 11, ladite fente 15 a de préférence une forme légèrement courbe comme visible sur la figure 3, pour permettre le déplacement en rotation de la languette 14 dans la fente 15 entre la position de blocage et la position d'utilisation.

Comme visible sur les figures 1 et 2, la languette 14 s'appuie dans sa position de blocage sur l'élément de fixation 3 de l'organe de distribution 2, de sorte que l'actionnement du poussoir 10 est empêché. Lorsque la partie d'expulsion 12 est déplacée vers sa position d'utilisation, la languette 14 coulisse dans la fente 15 jusqu'à ce qu'elle ne coopère plus avec l'élément de fixation 3 et se retrouve dans la position représentée sur la figure 7, à l'extérieur de la partie de corps 11. Dans cette position d'utilisation, le poussoir 10 peut être actionné pour distribuer du produit.

Selon l'invention, la fente 15 ménagée dans la partie de corps 11 du poussoir 10 incorpore un dispositif de sécurité de premier usage, également appelé dispositif de garantie ou témoin de premier usage. Ce dispositif est de préférence constitué par au moins un pont de matière 16 adapté à se casser lorsque ladite partie d'expulsion de produit 12 est déplacé pour la première fois de sa position de blocage vers sa position d'utilisation. Ainsi, si ce pont de matière 16 est intacte, l'utilisateur sait que le distributeur n'a jamais été actionné. Ce pont de matière cassable peut être en tout matériau approprié tel que le plastique, et peut avantageusement être formé d'une pièce avec la partie de corps 11 du poussoir 10.

Comme représenté plus particulièrement sur la figure 3, la fente 15 peut, dans la position de blocage, s'étendre des deux côtés de la partie d'expulsion 12, de sorte que celle-ci est déplaçable dans les deux sens à partir de sa position de blocage vers une position d'utilisation. Dans ce mode de réalisation, la fente 15 comporte par conséquent de préférence deux ponts de matière 16, un de chaque côté de la languette 14, de sorte que la dispositif de sécurité de premier usage est efficace dans les deux sens. Bien entendu, la fente 15 peut également s'étendre seulement d'un seul côté à partir de la position de blocage de la partie d'expulsion de produit 12, auquel cas on incorporera qu'un seul pont de matière sur ce côté.

Comme mentionné précédement, l'organe de distribution 2 peut être une valve (voir fig. 4a). Dans certains cas, le déclenchement de la valve peut être obtenu même si le poussoir 10 n'est pas déplacé axialement, mais seulement sollicité angulairement. Dans ce cas, on prévoit avantageusement une ou plusieurs nervures internes 31, 32, de préférence deux, dans le poussoir 10, qui viennent en appui sur la bague de fixation 3. Ainsi en position de blocage de la partie d'expulsion de produit 12, les deux nervures 31 et 32, ensemble avec la languette 14, forment un appui en trois points qui empêche toute sollicitation axiale et/ou angulaire du poussoir 10. Lorsque la partie d'expulsion de produit 12 est déplacée vers sa position d'utilisation une sollicitation angulaire du poussoir devient possible, l'appui du poussoir 10 sur la bague 3 n'étant plus réalisé qu'en deux points. Avantageusement, les nervures 31 et 32 sont disposées de telle manière à former avec la languette 14 un triangle environ équilatéral.

Le dispositif selon l'invention permet donc de réaliser les deux sécurités souhaitées, c'est-à-dire la sécurité de transport, empêchant l'actionnement du dispositif dans la position de blocage du poussoir, et la sécurité de premier usage, indiquant à l'utilisateur si le distributeur a déjà été utilisé auparavant. Ces deux sécurités sont dans le dispositif de l'invention réalisés par les mêmes moyens, à savoir la fente 15 qui coopère avec la languette 14. L'invention fournit donc l'avantage de pouvoir réaliser un distributeur incorporant ces deux sécurités avec un minimum de complication dans la fabrication et le montage, et donc avec un minimum de coût. De plus, comme expliqué précédemment, le dispositif de l'invention s'applique aisément à tout type de récipient, tout type d'organe de distribution, et tout type d'élément de fixation.

## Revendications

1. Dispositif de distribution de produit fluide comprenant un récipient (1), un organe de distribution (2) et un organe d'actionnement (10) de l'organe de distribution (2) pour distribuer sélectivement ledit produit fluide, ledit organe d'actionnement (10) étant mobile entre une position de repos et une position d'actionnement de l'organe de distribution (2), et comportant une partie de corps (11) et une partie d'expulsion du produit (12) pourvue d'un orifice de sortie (13), ladite partie d'expulsion du produit (12) étant mobile par rapport à ladite partie de corps (11) entre une position de blocage, où elle empêche le déplacement de l'organe d'actionnement (10) vers sa position d'actionnement, et une position d'utilisation, où elle permet le déplacement de l'organe d'actionnement (10) vers sa position d'actionnement, caractérisé en ce que ladite partie d'expulsion du produit (12) comporte une languette (14), qui, dans la position de blocage, coopère avec un élément fixe par rapport au récipient (1) à travers une fente (15) ménagée dans ladite partie de corps (11), ladite fente (15) incorporant, avant la première utilisation du dispositif, au moins un pont de matière (16) agissant comme sécurité de premier usage et adapté à se casser lorsque ladite partie d'expulsion du produit (12) est déplacée pour la première fois de sa position de blocage vers sa position d'utilisation.

2. Dispositif selon la revendication 1, dans lequel ladite partie d'expulsion du produit (12) est mobile par rapport à ladite partie du corps (11), en rotation autour d'un axe perpendiculaire à la direction de déplacement dudit organe d'actionnement (10), ladite partie d'expulsion du produit (12) étant, dans sa position de blocage, sensiblement parallèle à ladite direction de déplacement de l'organe d'actionnement (10), et, dans sa position d'utilisation, sensiblement perpendiculaire à ladite direction de déplacement de l'organe d'actionnement (10).

3. Dispositif selon la revendication 1 ou la revendication 2, dans lequel ladite fente (15) s'étend des deux côtés de la languette (14) lorsque la partie d'expulsion de produit (12) est dans sa position de blocage, de sorte que ladite partie d'expulsion de produit (12) est déplaçable dans les deux sens vers une position d'utilisation.

4. Dispositif selon la revendication 3, dans lequel ladite fente (15) incorpore, avant la première utilisation du dispositif, un pont de matière (16) cassable de chaque côté de ladite languette (14).

5. Dispositif selon la revendication 1 ou la revendication 2, dans lequel ladite fente (15) s'étend d'un seul côté de la languette (14) lorsque la partie d'expulsion de produit (12) est dans sa position de blocage, ladite fente (15) incorporant sur ce côté, avant la première utilisation du dispositif, un pont de matière (16) cassable.

6. Dispositif selon l'une quelconque des revendications précédentes, dans lequel, l'organe de distribution (2) est monté fixement sur ledit récipient (1) au moyen d'un élément de fixation (3), ladite languette (14), en position de blocage de ladite partie d'expulsion de produit (12), coopérant avec ledit élément de. fixation (3) pour empêcher le déplacement de l'organe d'actionnement (10) vers sa position d'actionnement.

7. Dispositif selon l'une quelconque des revendications précédentes, dans lequel ladite partie de corps (11) comporte un organe de butée (18) qui coopère avec la partie d'expulsion de produit (12) lorsque celle-ci est dans sa position d'utilisation.

8. Dispositif selon la revendication 7, dans lequel la partie d'expulsion de produit (12) comporte une nervure (20) qui, dans sa position d'utilisation, coopère avec un plat (21) solidaire de ladite partie de corps (11), pour bloquer ladite partie d'expulsion de produit en position d'utilisation.

9. Dispositif selon la revendication 6, dans lequel ledit organe de distribution (2) est une pompe, ledit élément de fixation (3) est une bague de fixation et ledit organe d'actionnement (10) est un poussoir déplaçable axialement sur ladite pompe (2) et autour de ladite bague (3).

10. Dispositif selon la revendication 6, dans lequel ledit organe de distribution (2) est une valve, ledit élément de fixation (3) est une bague de fixation et ledit organe d'actionnement (10) est un poussoir.

11. Dispositif selon la revendication 10, dans lequel ledit poussoir (10) est déplaçable angulairement et comporte deux nervures internes (30, 31) en appui sur la bague (3), qui ensemble avec la languette (14), empêchent l'actionnement du poussoir (10) dans la position de blocage de la partie d'expulsion de produit (12).

12. Dispositif selon l'une quelconque des revendications précédentes, dans lequel ladite partie d'expulsion de produit (12) de l'organe d'actionnement (10) comporte un gicleur (19).

## Patentansprüche

1. Abgabevorrichtung für ein Fluid, die einen Behälter (1), ein Abgabeorgan (2) und ein Betätigungsorgan (10) für das Abgabeorgan (2) umfaßt, um wahlweise das Fluid abzugeben, wobei das Betätigungsorgan (10) zwischen einer Ruhelage und einer Betätigungsstellung für das Abgabeorgan (2) bewegbar ist und einen Körperteil (11) sowie einen Ausstoßteil (12) für das Produkt umfaßt, der mit einer Austrittsöffnung (13) versehen ist, wobei der Ausstoßteil (12) für das Produkt bezüglich des Körperteils (11) zwischen einer Blockierstellung, in der er eine Verschiebung des Betätigungsorgans (10) in dessen Betätigungsstellung verhindert, und einer Verwendungsstellung bewegbar ist, in der er eine Verschiebung des Betätigungsorgans (10) in dessen Betätigungsstellung ermöglicht, dadurch gekennzeichnet, daß der Ausstoßteil (12) für das Produkt eine Zunge (14) umfaßt, die in der Blockierstellung mit einem bezüglich des Behälters (1) festen Element durch einen Schlitz (15) hindurch zusammenarbeitet, der in dem Körperteil (11) vorgesehen ist, wobei der Schlitz (15) vor der ersten Verwendung der Vorrichtung wenigstens eine Materialbrücke (16) umfaßt, die als Sicherung hinsichtlich einer ersten Verwendung wirkt und geeignet ist, zu brechen, wenn der Ausstoßteil (12) für das Produkt das erste Mal aus seiner Blockierstellung in seine Verwendungsstellung verschoben wird.

2. Vorrichtung nach Anspruch 1, bei der der Ausstoßteil (12) für das Produkt bezüglich des Körperteils (11) durch eine Drehung um eine zur Richtung der Verschiebung des Betätigungsorgans (10) senkrechte Achse drehbar ist, wobei der Ausstoßteil (12) für das Produkt sich in seiner Blockierstellung im wesentlichen parallel zur Verschieberichtung des Betätigungsorgans (10) und in seiner Verwendungsstellung im wesentlichen senkrecht zu dieser Verschieberichtung des Betätigungsorgans (10) erstreckt.

3. Vorrichtung nach Anspruch 1 oder 2, bei der sich der Schlitz (15) auf beiden Seiten der Zunge (14) erstreckt, wenn sich der Ausstoßteil (12) für das Produkt in seiner Blockierstellung befindet, derart, daß der Ausstoßteil (12) für das Produkt in beiden Richtungen in eine Verwendungsstellung verschiebbar ist.

4. Vorrichtung nach Anspruch 3, bei der der Schlitz (15) vor der ersten Verwendung der Vorrichtung auf beiden Seiten der Zunge (14) eine Materialbrücke (16) umfaßt, die gebrochen werden kann.

5. Vorrichtung nach Anspruch 1 oder 2, bei der sich der Schlitz (15) nur auf einer Seite der Zunge (14) erstreckt, wenn sich der Ausstoßteil (12) für das Produkt in seiner Blockierstellung befindet, wobei der Schlitz (15) vor der ersten Verwendung der Vorrichtung auf dieser Seite eine brechbare Materialbrücke (16) umfaßt.

6. Vorrichtung nach einem der vorhergehenden Ansprüche, bei der das Abgabeorgan (2) vermittels eines Befestigungselementes (3) fest auf dem Behälter (1) montiert ist, wobei die Zunge (14) in der Blockierstellung des Ausstoßteils (12) für das Produkt mit dem Befestigungselement (3) zusammenwirkt, um eine Verschiebung des Betätigungsorgans (10) in seine Betätigungsstellung zu verhindem.

7. Vorrichtung nach einem der vorhergehenden Ansprüche, bei der der Körperteil (11) ein Anschlagsorgan (18) umfaßt, das mit dem Ausstoßteil (12) für das Produkt zusammenarbeitet, wenn sich dieses in seiner Verwendungsstellung befindet.

8. Vorrichtung nach Anspruch 7, bei der der Ausstoßteil (12) für das Produkt eine Rippe (20) umfaßt, die in seiner Verwendungsstellung mit einer fest mit dem Körperteil (11) verbundenen Platte (21) zusammenwirkt, um den Ausstoßteil für das Produkt in der Verwendungsstellung zu blockieren.

9. Vorrichtung nach Anspruch 6, bei der das Abgabeorgan (2) eine Pumpe und das Befestigungselement (3) ein Befestigungsring und das Betätigungsorgan (10) ein Drücker ist, der auf der Pumpe (2) und um den Ring (3) herum axial verschiebbar ist.

10. Vorrichtung nach Anspruch 6, bei der das Abgabeorgan (2) ein Ventil, das Befestigungselement (3) ein Befestigungsring und das Betätigungsorgan (10) ein Drücker ist.

11. Vorrichtung nach Anspruch 10, bei der der Drücker (10) winkelmäßig verschiebbar ist und zwei innen liegende Rippen (30, 31) in Anlage an dem Ring (3) umfaßt, die zusammen mit der Zunge (14) die Betätigung des Drückers (10) in der Blockierstellung des Ausstoßteils (12) für das Produkt verhindem.

12. Vorrichtung nach einem der vorhergehenden Ansprüche, bei der der Ausstoßteil (12) für das Produkt des Betätigungsorgans (10) einen Zerstäuber (19) umfaßt.

## Claims

1. A fluid dispenser comprising a receptacle (1), a dispenser member (2), and an actuator member (10) for actuating the dispenser member (2) to dispense said fluid selectively, said actuator member (10) being movable between a rest position and an actuation position for actuating the dispenser member (2), and including a body portion (11) and a fluid expulsion portion (12) provided with an outlet orifice (13), said fluid expulsion portion (12) being movable relative to said body portion (11) between a locking position in which it prevents the actuator member (10) moving towards its actuation position, and an in-use position in which it allows the actuator member (10) to move towards its actuation position, the dispenser being characterized in that said fluid expulsion portion (12) includes a tongue (14) which, in the locking position, co-operates with a fixed element that is fixed relative to the receptacle (1), cooperation taking place through a slot (15) formed in said body portion (11), said slot (15) including, before first use of the dispenser, at least one bridge of material (16) acting as a first-use safety device and adapted to break when said fluid expulsion portion (12) is moved for the first time from its locking position to its in-use position.

2. A dispenser according to claim 1, in which the fluid expulsion portion (12) is movable relative to said body portion (11) in rotation about an axis perpendicular to the direction in which said actuator member (10) is movable, said fluid expulsion portion (12) in its locking position extending substantially parallel to said direction in which the actuator member (10) is movable, and in its in-use position extending substantially perpendicularly to said direction in which the actuator member (10) is movable.

3. A dispenser according to claim 1 or 2, in which said slot (15) extends on either side of the tongue (14) when the fluid expulsion portion (12) is in its locking position, such that said fluid expulsion portion (12) can be moved in either direction towards its in-use position.

4. A dispenser according to claim 3, in which, prior to first use of the dispenser, said slot (15) incorporates a breakable bridge of material (16) on either of said tongue (14).

5. A dispenser according claim 1 or 2, in which said slot (15) extends to one side only of the tongue (14) when the fluid expulsion portion (12) is in its locking position, said slot (15) incorporating, prior to first use of the dispenser, a breakable bridge of material (16) on said side.

6. A dispenser according to any preceding claim, in which the dispenser member (2) is mounted in fixed manner on said receptacle (1) by means of a fixing element (3), and when said fluid expulsion portion (12) is in its locking position, said tongue (14) co-operates with said fixing element (3) to prevent the actuator member (10) moving towards its actuation position.

7. A dispenser according to any preceding claim, in which said body portion (11) includes an abutment member (18) which co-operates with the fluid expulsion portion (12) when said portion is in its in-use position.

8. A dispenser according to claim 7, in which the fluid expulsion portion (12) includes a rib (20) which, in the in-use position, co-operates with a flat (21) secured to said body portion (11) to lock said fluid expulsion portion in the in-use position.

9. A dispenser according to claim 6, in which said dispenser member (2) is a pump, said fixing element (3) is a fixing ring, and said actuator member (10) is a pushbutton that is axially movable on said pump (2) and around said ring (3).

10. A dispenser according to claim 6, in which said dispenser member (2) is a valve, said fixing element (3) is a fixing ring, and said actuator member (10) is a pushbutton.

11. A dispenser according to claim 10, in which said pushbutton (10) is angularly movable and includes two internal ribs (30, 31) bearing against the ring (3) and co-operating with the tongue (14) to prevent the pushbutton (10) being actuated while the fluid expulsion portion (12) is in the locking position.

12. A dispenser according to any preceding claim, in which said fluid expulsion portion (12) of the actuator member (10) includes a nozzle (19).
